# EUROPÄISCHE PATENTSCHRIFT

(11) **EP 0 415 182 B1**
(45) Veröffentlichungstag und Bekanntmachung des Hinweises auf die Patenterteilung: **21.09.1994**
(21) Anmeldenummer: 90115643.0
(22) Anmeldetag: 16.08.1990
(51) Int. Cl.: B41F 13/42

(54) **Gummituchzylinder für Bogenrotations-Offsetdruckmaschinen**
Blanket cylinder for sheet-fed offset rotary presses
Cylindre de blanchet pour rotatives offset à feuilles

(30) Priorität: 30.08.1989 DE 3928640
(43) Veröffentlichungstag der Anmeldung: 06.03.1991
(73) Patentinhaber: MAN Roland Druckmaschinen AG, 63012 Offenbach (DE)
(72) Erfinder: Bergmann, Marco, D-6050 Offenbach/Main (DE); Rebel, Herbert, D-6054 Rodgau 3 (DE)
(74) Vertreter: Marek, Joachim, Dipl.-Ing.

(56) Entgegenhaltungen:
- EP-A- 0 223 015
- DE-A- 2 707 643
- DE-B- 2 804 556
- DE-C- 701 996
- FR-A- 698 146
- GB-A- 238 402

## Beschreibung

Die Erfindung betrifft einen Gummituchzylinder für Bogenrotations-Offsetdruckmaschinen, der mit einer Einrichtung zur Abdeckung des Zylinderkanals versehen ist, nach dem Oberbegriff des Patentanspruches 1.

Ein derartiger mit einer Kanalabdeckung versehener Gummituchzylinder ist aus der DE 2 707 643 A1 bekannt. Nachteilig ist dabei, daß die Kanalabdeckung keinen optimalen Schutz gegen das Eindringen von flüssigen Waschmitteln, die beim Reinigen der Zylinder verwendet werden bzw. auch keinen optimalen Schutz gegen das Eindringen von Wasser bzw. Farb-Wasser-Emulsionen bietet. Von Nachteil ist ferner, daß die im Zylinderkanal angeordnete Einrichtung zur Kanalabdeckung nur unzureichend Unwuchten des sich drehenden Gummituchzylinders ausgleichen kann, weil die von den Bauteilen der Kanalabdeckung gebildeten Massen in ihrer Größe und Verteilung ausreichende Gegengewichte zum dynamischen Auswuchten nicht bilden können.

In der DE 3 110 982 A1, der EP 0 223 015 A2 sowie der DE 3 705 594 C1 ist zwar bereits beschrieben, Füllstücke in einem Zylinderkanal eines Gummituchzylinders vorzusehen. Ebenso ist es aus der DE 3 644 501 A1 bereits bekannt, eine schienenartige Abstützleiste im Zylinderkanal über dessen ganze Länge anzubringen und am Boden zu befestigen. Diese Vorrichtungen decken aber den Zylinderkanal nicht optimal gegen das Eindringen von Reinigungsmitteln oder dgl. Flüssigkeiten ab, weil keine allseitige Abdichtung gegenüber dem Zylinderkanal gewährleistet ist. Auch sind diese Füllstücke bzw. Abstützleisten offensichtlich nur für Rollenmaschinen vorgesehen, deren Gummituchzylinder einen schmalen Zylinderkanal aufweist und insofern für Gummituchzylinder für Bogenrotations-Offsetdruckmaschinen nicht geeignet, die einen breiten Zylinderkanal von etwa 90° Zylinderumfang besitzen.

Zum Abdichten der Stirnseiten von Formzylindern für Bogen-Rotationstiefdruckmaschinen ist aus der DE-C 701 996 ein mondsichelförmigbreites Füllstück mit übergreifenden Stirnwänden bekannt.

Aufgabe der Erfindung ist es eine Abdeckschiene für den breiten Zylinderkanal einer Bogenrotations-Offsetdruckmaschine zu schaffen, die es ermöglicht, in Verbindung mit dem eingespannten Gummituch den gesamten Bereich des Zylinderkanals dicht gegen Eindringen von Flüssigkeiten abzuschirmen, dabei durch die Abdeckschiene eine Lockerung des Gummituches zu verhindern und zugleich einen besseren Ausgleich von Unwuchten des sich drehenden Gummituchzylinders zu bewirken.

Gelöst wird die Aufgabe gemäß den Merkmalen des Kennzeichens des Patentanspruches 1. Weiterbildungen der Erfindung ergeben sich aus den Unteransprüchen.

Der hauptsächliche Vorteil der erfindungsgemäßen Abdeckschiene besteht darin, daß flüssige Waschmittel, Wasser oder dgl. in den Zylinderkanal des Gummituchzylinders nicht mehr eindringen können, so daß von vornherein Störungen des Druckprozesses durch derartige Flüssigkeitsansammlungen im Zylinderkanal ausgeschlossen sind. Die unter der Abdeckschiene befindlichen Teile des Gummituchzylinders, z.B. die Spannvorrichtungen für das Gummituch, für Aufzüge oder dgl. sind gegen Korrosion besser geschützt. Die erfindungsgemäße Abdeckschiene bildet ferner durch das Ausfüllen der Räume zwischen den Spannspindeln ein geeignetes Gegengewicht, um bei Bogenrotations-Offsetdruckmaschinen auftretende Unwuchten besser zu kompensieren. Der breite Schienenkopf der Abdeckschiene sichert zugleich die Lage des Gummituches, so daß sich dieses nicht so leicht lockern kann. Nicht zuletzt dient die Abdeckschiene der Vermeidung von Verletzungen des Bedienungspersonals im breiten Zylinderkanal. In einer bevorzugten Ausbildung besteht die Abdeckschiene aus Grauguß. Als Dichtungsmasse findet ein gummiartiger Kunststoff Verwendung.

Nachfolgend wird die Erfindung in einem Ausführungsbeispiel anhand einer Zeichnung beschrieben.

Es zeigt:
- Fig. 1: eine Draufsicht in Richtung des Pfeiles A auf den erfindungsgemäßen Gummituchzylinder,
- Fig. 2: einen Schnitt durch den Gummituchzylinder mit aufgespanntem Gummituch.

Der Gummituchzylinder 1 weist einen achsparallelen Zylinderkanal 2 auf. Auf dessen Zylindermantel ist ein Gummituch 5 aufgespannt. Die Enden 6, 7 des Gummituches 5 werden mittels Spannspindeln 3, 4 im Zylinderkanal 2 eingelegt und durch Verdrehen der Spannspindeln 3, 4 wird das Gummituch 5 auf der Mantelfläche des Gummituchzylinders 1 aufgespannt. Dabei wird das Gummituch 5 über die Kanalkanten gezogen.

In erfindungsgemäßer Weise befindet sich im Zylinderkanal 2 eine vorzugsweise metallische Abdeckschiene 8, die durch die Kanalöffnung zwischen den beiden Spannspindeln 3, 4 hindurch in den Zylinderkanal 2 eingesetzt wird und durch Schrauben 12, die durch Bohrungen in der Abdeckschiene 8 geführt werden und in Gewindebohrungen 15 einschraubbar sind, am Boden 11 festgeschraubt. Einmal eingesetzt, verbleibt die Abdeckschiene 8 im Zylinderkanal 2.

Die Abdeckschiene 8 erstreckt sich über die gesamte Länge des Zylinderkanals 2 bis dicht an die Seitenwände 13, 14 des Gummituchzylinders 1 heran und besitzt im Querschnitt eine etwa pilzförmige Schienenprofilform. Der Schienenkopf 9 ist dabei so dimensioniert, daß seine Breite etwa gleich dem Abstand der Mittelachsen der Spannspindeln 3, 4 beträgt. Dieser rundkantige Schienenkopf 9 stützt sich über das aufgespannte Gummituch 5 auf den Spannspindeln 3, 4 längs des Zylinderkanals 2 ab. Zwischen Seitenwänden 13, 14 und den seitlichen Flächen des Schienenkopfes 9 ist eine Dichtungsmasse 16, 17 vorgesehen.

Auf diese Weise ist der Schienenkopf 9 nach allen Seiten gegenüber dem Zylinderkanal 2 abgedichtet. Die Abdeckschiene 8 stellt ferner ein Gegengewicht zum dynamischen Auswuchten des Gummituchzylinders 1 dar. Zugleich wird eine Lockerung des Gummituches 5 an den Kanalkanten verhindert, da sich der Schienenkopf in Kontakt mit dem Gummituch 5 befindet, unter leichter Klemmwirkung der eingeschraubten Abdeckschiene 8.

Die Abdeckschiene 8 ist mit einem Krümmungsradius im Bereich des Überganges vom Schienensteg 10 zum Schienenkopf 9 versehen und in der Größe so angepaßt, daß ein Spalt entsprechend der Dicke des Gummituches 5 zu den Spannspindeln 3, 4 verbleibt.

### Bezugszeichenliste

- 1: Gummituchzylinder
- 2: Zylinderkanal
- 3: Spannspindel
- 4: Spannspindel
- 5: Gummituch
- 6: Gummituchende
- 7: Gummituchende
- 8: Abdeckschiene
- 9: Schienenkopf
- 10: Schienensteg
- 11: Boden
- 12: Schrauben
- 13: Seitenwand
- 14: Seitenwand
- 15: Gewindebohrung
- 16: Dichtungsmasse
- 17: Dichtungsmasse

## Patentansprüche

1. Gummituchzylinder (1) für Bogenrotations-Offsetdruckmaschinen, welcher mit einem Gummituch (5) belegt ist, dessen Gummituchenden (6, 7) mittels Spannspindeln (3, 4) in einem breiten Zylinderkanal (2) befestigt werden, welcher sich parallel zur Zylindermittelachse erstreckt und mit einer sich im Zylinderkanal (2) bis an die Seitenwände (13, 14) erstreckenden, im Querschnitt etwa pilzförmig profilierten Abdeckung, die mittels einer Befestigungseinrichtung (12, 15) am Boden (11) des Zylinderkanals (2) befestigt ist,
**dadurch gekennzeichnet**,
daß als Abdeckung
- eine Abdeckschiene (8) vorgesehen ist, deren Schienenkopf (9) etwa gleich dem Abstand der Mittelachsen der Spannspindeln (3, 4) breit gewählt ist,
- wobei der Schienenkopf (9) längs des Zylinderkanals (2) über das aufgewickelte Gummituch (5) auf den Spannspindeln (3, 4) abgestützt ist und
- zwischen den Seitenwänden (13, 14) und den diesen zugewandten Flächen am Schienenkopf (9) eine Dichtungsmasse (16, 17) vorgesehen ist.

2. Gummituchzylinder (1) nach Anspruch 1,
**dadurch gekennzeichnet**,
daß dessen Abdeckschiene (8) am Schienensteg (10) eine Krümmung aufweist, die der Krümmung des auf den Spannspindeln (3, 4) aufgewickelten Gummituches (5) angenähert ist.

3. Gummituchzylinder (1) nach Anspruch 1 und 2,
**dadurch gekennzeichnet**,
daß die Abdeckschiene (8) aus Grauguß besteht.

4. Gummituchzylinder (1) nach Anspruch 1 bis 3,
**dadurch gekennzeichnet**,
daß die Dichtungsmasse (16, 17) aus einem gummiartigen Kunststoff besteht.

## Claims

1. Blanket cylinder (1) for rotary offset sheet printing presses which is provided with a blanket, the blanket ends (6, 7) of which are fixed by means of tensioning spindles (3, 4) in a broad cylinder channel (2) which extends parallel to the central axis of the cylinder and with a profiled cover substantially mushroom shaped in cross section extending in the cylinder channel (2) up to the side walls (13, 14), which is fixed by means of a fixing device (12, 15) to the floor (11) of the cylinder channel (2), characterised in that as cover
- a cover rail (8) is provided, the rail head (9) of which is chosen in breadth substantially equal to the distance of the central axes of the tensioning spindles (3, 4)
- wherein the rail head (9) is supported along the cylinder channel (2) via the rolled up blanket (5) on the tensioning spindles (3, 4) and
- between the side walls (13, 14) and the surfaces on the rail head (9) turned towards these a sealing material (16, 17) is provided.

2. Blanket cylinder (1) according to Claim 1,
characterised in that its cover rail (8) at the rail bar (10) has a curvature which is substantially the curvature of the blanket (5) rolled up on the tension spindles (3, 4).

3. Blanket cylinder (1) according to Claim 1 and 2,
characterised in that the cover rail (8) consists of cast iron.

4. Blanket cylinder (1) according to Claims 1 to 3,
characterised in that the sealing material (16, 17) consists of a rubber-like plastics.

## Revendications

1. Cylindre porte-blanchet (1) pour des machines d'impression rotatives offset à feuilles, lequel est recouvert d'un blanchet (5), dont les extrémités (6, 7) sont fixées au moyen de broches de tension (3, 4) dans un canal de cylindre large (2), lequel s'étend parallèlement à l'axe central du cylindre et comporte un revêtement s'étendant dans le canal de cylindre (2) jusqu'aux parois latérales (13, 14), profilé en section transversale à peu près en forme de champignon et fixé au fond (11) du canal de cylindre (2) au moyen d'un dispositif de fixation (12, 15),
caractérisé en ce que l'on prévoit comme revêtement un rail de revêtement (8), dont la tête de rail (9) est choisie de largeur égale à peu près à la distance entre les axes centraux des broches de tension (3, 4), la tête de rail (9) reposant le long du canal de cylindre (2) par l'intermédiaire du blanchet enroulé (5) sur les broches de tension (3, 4), et une masse d'étanchéité (16, 17) étant prévue entre les parois latérales (13, 14) et les faces en regard de celles-ci sur la tête de rail (9).

2. Cylindre porte-blanchet (1) selon la revendication 1,
caractérisé en ce que le rail de revêtement (8) présente, sur l'âme de rail (10), une courbure qui est proche de la courbure du blanchet (5) enroulé sur les broches de tension (3, 4).

3. Cylindre porte-blanchet (1) selon les revendications 1 et 2,
caractérisé en ce que le rail de revêtement (8) est réalisé en fonte grise.

4. Cylindre porte-blanchet (1) selon l'une des revendications 1 à 3,
caractérisé en ce que la masse d'étanchéité (16, 17) est constituée d'une matière synthétique du type caoutchouc.
